# EUROPÄISCHE PATENTSCHRIFT

(11) **EP 2 989 270 B1**
(45) Veröffentlichungstag und Bekanntmachung des Hinweises auf die Patenterteilung: **23.10.2019**
(21) Anmeldenummer: 14719199.3
(22) Anmeldetag: 23.04.2014
(51) Int. Cl.: E04H 4/16, B63B 59/08

(54) **UNTERWASSERREINIGER**
UNDERWATER CLEANER
APPAREIL DE NETTOYAGE SUBMERSIBLE

(30) Priorität: 23.04.2013 AT 502802013
(43) Veröffentlichungstag der Anmeldung: 02.03.2016
(73) Patentinhaber: Fränkel, Andrés, 2380 Perchtoldsdorf (AT)
(72) Erfinder: Fränkel, Andrés, 2380 Perchtoldsdorf (AT)
(74) Vertreter: Babeluk, Michael
(86) Internationale Anmeldenummer: PCT/EP2014/058219
(87) Internationale Veröffentlichungsnummer: WO 2014/173937

(56) Entgegenhaltungen:
- AR-A4- 017 683
- DE-U1- 20 017 022
- US-A- 5 174 222

## Beschreibung

Die Erfindung betrifft einen Unterwasserreiniger für ein Schwimmbad, mit einem Gehäuse, in welchem eine Pumpe mit einem Elektromotor und einem Laufrad angeordnet ist, wobei das Gehäuse eine Eintrittsöffnung und eine Austrittsöffnung aufweist, und wobei die Laufradachse normal zum Öffnungsquerschnitt der Eintrittsöffnung angeordnet ist, und wobei das Laufrad unmittelbar im Bereich der Eintrittsöffnung angeordnet ist, und wobei der Abstand zwischen Laufrad und Eintrittsöffnung maximal dem Laufradradius entspricht.

Aus der Internetseite http://www.youtube.com/watch?v=HwwWE2iRVL4 ist ein Unterwasserstaubsauger der eingangs genannten Art mit einem Axialpumpenlaufrad bekannt, welches durch einen batteriebetriebenen Elektromotor angetrieben wird. Der Elektromotor samt Laufrad ist in einem glockenförmigen rotationssymmetrischen Gehäuse angeordnet, wobei der Elektromotor auf der stromaufwärtigen Seite des Laufrades angeordnet ist. Dies hat aber den Nachteil, dass die Saugwirkung relativ gering ist. Ein Schutzgitter ist nicht vorgesehen.

Die US 4,204,298 A offenbart einen Vakuumsauger mit einem Axialgebläselaufrad, welches nahe an der Eintrittsöffnung des Gehäuses angeordnet ist. Als Schutz ist stromaufwärts des Laufrades ein Gitter vorgesehen.

Eine Vorrichtung zum Reinigen von Schiffen mit rotierenden Bürsten und einem Laufrad ist aus der US 5,174,222 A bekannt.

Die AR 017 683 A4 offenbart einen kabelgebundenen Unterwasserreiniger mit einem Elektromotor und einem Laufrad, wobei das Gehäuse eine Eintrittsöffnung und eine Austrittsöffnung aufweist und wobei die Laufradachse normal zum Öffnungsquerschnitt der Eintrittsöffnung angeordnet ist. Das als Radiallaufrad ausgebildete Laufrad ist im Bereich der Eintrittsöffnung angeordnet. Radiallaufräder benötigen - im Vergleich zu Axiallaufrädern - allerdings relativ viel Bauraum. Bei kleinerer Bauweise wiederum ist die Saugleistung und der Durchsatz unbefriedigend.

Die DE 200 17 022 U1 beschreibt eine Vorrichtung zur Bodenabsaugung von Schwimmanlagen mit einer Eintrittsöffnung stromaufwärts einer Saugpumpe sowie einem eine Anzahl an Durchtrittöffnungen aufweisenden Schutzgitter, welches innerhalb eines Gehäuses der Vorrichtung angeordnet ist.

Weitere Unterwasserreiniger werden in den Druckschriften US 2011/0314617 A1, US 4,619,217 A, US 4,604,960 A, bekannt. Bekannte Unterwasserreiniger weisen entweder eine schlechte Reinigungswirkung auf, oder sind relativ kostenaufwendig.

Aufgabe der Erfindung ist es, einen möglichst einfachen und fertigungsgünstigen Unterwasserstaubsauger zu entwickeln, welcher eine hohe Saugwirkung aufweist.

Erfindungsgemäß wird dies dadurch erreicht, dass das Laufrad der batteriebetriebenen Pumpe als Axiallaufrad ausgebildet ist, und dass die Austrittsöffnung seitlich am Gehäuse angeordnet ist, wobei an die seitliche Austrittsöffnung ein Sammelbehälter anschließbar ist, und wobei die Hauptströmungsachse der Austrittsöffnung quer zur Laufradachse angeordnet ist.

Eine hervorragende Saugwirkung wird erreicht, wenn erfindungsgemäß das Laufrad unmittelbar im Bereich der Eintrittsöffnung angeordnet ist, wobei der Abstand zwischen Laufrad und Eintrittsöffnung maximal dem Laufradradius entspricht.

Um Verletzungen durch das rotierende Laufrad zu vermeiden, kann die Eintrittsöffnung stromaufwärts des Laufrades mit einem eine Anzahl an Durchtrittsöffnungen aufweisenden Schutzgitter versehen sein, wobei das Schutzgitter innerhalb des Gehäuses angeordnet und befestigt sein kann.

In einer besonders vorteilhaften Ausführung der Erfindung ist vorgesehen, dass das Schutzgitter gestuft ausgebildet ist und zumindest zwei voneinander in Richtung der Laufradachse vom Laufrad unterschiedlich beabstandete, vorzugsweise normal zur Laufradachse ausgebildete Bereiche aufweist, wobei das Schutzgitter einen die Laufradachse schneidenden Zentralbereich und zumindest einen an das Gehäuse grenzenden Ringbereich aufweist und wobei axiale Durchtrittsöffnungen im Zentralbereich und/oder im Ringbereich angeordnet sind. Dadurch weist das Schutzgitter in unterschiedlichen Ebenen angeordnete Durchtrittsöffnungen auf, wodurch Schmutz in unterschiedlichen Entfernungen vom Schwimmbadboden abgesaugt werden kann. Um auch größere Verschmutzungen wie Blätter oder dergleichen zuverlässig mit dem Unterwasserreiniger entfernen zu können, ist es vorteilhaft, wenn zwischen dem äußeren Rand des Zentralbereichs und dem inneren Rand des Ringbereichs zumindest ein vorzugsweise zylindrischer Ringspaltabschnitt ausgebildet ist, wobei vorzugsweise der äußere Rand und der innere Rand über zumindest einen vorzugsweise parallel zur Laufradachse ausgebildeten Verbindungssteg miteinander verbunden sind.

Der Zentralbereich und der Ringbereich können einen im Wesentlichen kreisförmigen Grundriss, aber auch einen von der Kreisform abweichenden Grundriss aufweisen. Der Ringbereich selbst kann somit auch eine vom Kreisring abweichende, beispielsweise eckige, Gestalt aufweisen. Somit sind neben der Kreisform auch ovale, elliptische, aber auch eckige - quadratische, dreieckige, n-eckige Grundrisse für Zentralbereich und Ringbereich denkbar. Insbesondere im Falle der Kreisform kann der - vorzugsweise mittlere - Durchmesser des Zentralbereichs etwa dem halben Durchmesser des Ringbereichs +/- 10%, entsprechen. Der Ringspaltabschnitt bzw. Zentralbereich kann Zylinder- oder Kegelstumpfform aufweisen, wobei neben einer kreiszylindrischen oder kreiskegeligen Form auch von der Kreisform abweichende allgemeine Zylinder- oder Kegelformen möglich sind. Weiters kann der Ringspaltabschnitt bzw. Zentralbereich auch die Form eines Prismas aufweisen.

Dabei kann zwischen dem äußeren Rand des Zentralbereichs und dem inneren Rand des Ringbereichs zumindest ein vorzugsweise zylindrischer Ringspaltabschnitt ausgebildet sein, wobei vorzugsweise der äußere Rand und der innere Rand über zumindest einen vorzugsweise parallel zur Laufradachse ausgebildeten Verbindungssteg miteinander verbunden sind. Der Ringspaltabschnitt weist zumindest eine vorzugsweise ringsegmentförmige radiale Durchtrittsöffnung auf. Größere Verunreinigungen können dabei problemlos eingesaugt werden, wenn die radiale Durchtrittsöffnung des Ringspaltabschnittes einen größeren Querschnitt aufweist, als die größte axiale Durchtrittsöffnung des Zentralbereichs oder des Ringbereichs. Somit werden größere Verschmutzungen direkt durch den Ringsspaltabschnitt angesaugt.

Eine erste Ausführungsvariante der Erfindung sieht vor, dass der Abstand zwischen Laufrad und Zentralbereich größer ist, als zwischen Laufrad und Ringbereich. Alternativ dazu ist es aber auch möglich, dass der Abstand zwischen Laufrad und Zentralbereich kleiner ist, als zwischen Laufrad und Ringbereich.

Um die Saugwirkung zu optimieren kann vorgesehen sein, dass der Zentralbereich und der Ringbereich unterschiedlich große Durchtrittsöffnungen und/oder unterschiedliche Durchtrittsöffnungsdichten aufweisen. Alternativ oder zusätzlich kann auch vorgesehen sein, dass der Zentralbereich oder der Ringbereich - zumindest abschnittsweise - zumindest einen geschlossenen Wandbereich aufweist, vorzugsweise öffnungslos ausgebildet ist.

An Stelle einer fixen Auslegung der Durchtrittsöffnungen kann auch vorgesehen sein, dass die Durchtrittsöffnungen des Schutzgitters - vorzugsweise des Zentralbereichs- und/oder des Ringbereichs und/oder des Ringspaltabschnitts - über zumindest ein Steuerorgan verstellbar und/oder verschließbar ausgebildet sind. Somit kann die Saugwirkung an den jeweiligen Reinigungsfall rasch genau angepasst werden. Die Steuerorgane können dabei durch einfache Schieber oder Klappenelemente gebildet werden, welche eine Anzahl an Durchtrittsöffnungen versperren oder freigeben können.

Um bei Abschalten des Elektromotors innerhalb des Pools ein Rückverschmutzen zu vermeiden, ist es vorteilhaft, wenn die Austrittsöffnung seitlich am Gehäuse angeordnet ist, wobei vorzugsweise die Hauptströmungsachse der Austrittsöffnung quer zur Laufradachse, besonders vorzugsweise normal zur Laufradachse angeordnet ist.

Das Gehäuse kann im Umfangsbereich der Eintrittsöffnung mehrere in Umfangsrichtung voneinander beabstandete Stützelemente aufweist, wobei vorzugsweise die Stützelemente durch Gleiter, Rollern oder Bürsten gebildet sind. Die Stützelemente gewährleisten, dass der Rand der Eintrittsöffnung des Gehäuses sich stets im richtigen Abstand vom Boden des Pools befindet, um eine gute Reinigungswirkung zu erzielen.

Die Erfindung wird im Folgenden anhand der Fig. näher erläutert. Es zeigen:
- Fig. 1: einen erfindungsgemäßen Unterwasserreiniger im Schnitt gemäß der Linie I- I in Fig. 2;
- Fig. 2: den Unterwasserreiniger in einer Seitenansicht;
- Fig. 3: ein Schutzgitter des Unterwasserreinigers in einer Draufsicht;
- Fig. 4: das Schutzgitter in einem Schnitt gemäß der Linie IV - IV in Fig. 3; und
- Fig. 5: das Schutzgitter in einer Schrägansicht.

Der Unterwasserreiniger 1, beispielsweise für einen Pool, weist ein Gehäuse 2 auf, in welche eine batteriebetriebene Pumpe 3 angeordnet ist. Die Pumpe 3 weist ein durch einen Elektromotor 4 angetriebenes Laufrad 5 auf, welches als Axiallaufrad 5 ausgebildet ist. Die Stromversorgung des Elektromotors 4 kann über eine wiederaufladbare Batterie erfolgen, welche im oder am Gehäuse 2 oder in einem nicht weiter dargestellten Batteriegehäuse außerhalb des Wassers angeordnet sein kann. Die Laufradachse ist mit 5a bezeichnet. Die Pumpe 3 saugt Wasser durch die Eintrittsöffnung 6 des Gehäuses 2 an und fördert es gemäß den Pfeilen S zur seitlichen Austrittsöffnung 7, an welche ein nicht weiter dargestellter Sammelbehälter angeschlossen werden kann. Die seitliche Austrittsöffnung 7 mit der normal zur Laufradachse 5a ausgebildeten Hauptströmungsachse 7a hat den Vorteil, dass die Verschmutzungen bei Abschalten der Pumpe 3 im Sammelbehälter verbleiben und ein Rückvagabundieren in den Pool zumindest erschwert, wenn nicht gar verhindert wird.

Das Laufrad 5 ist unmittelbar stromabwärts der Eintrittsöffnung 6 im Gehäuse 2 angeordnet. Der Abstand a zwischen Laufrad 5 und Eintrittsöffnung 6 ist kleiner als der Laufradradius r des Laufrades 5.

Zum Schutz gegen Verletzungen ist stromaufwärts des Laufrades 5 ein Schutzgitter 8 vorgesehen. Das Schutzgitter 8 ist in der Eintrittsöffnung 6 angeordnet und mit dem Gehäuse 2 über Befestigungsschrauben 9 verschraubt. Das Schutzgitter 8 ist gestuft ausgebildet ist und weist zumindest zwei voneinander in Richtung der Laufradachse 5a vom Laufrad 5 unterschiedlich beabstandete Bereiche, nämlich einen die Laufradachse 5a schneidenden Zentralbereich 8a und zumindest einen an das Gehäuse 2 grenzenden Ringbereich 8b auf, wobei axiale Durchtrittsöffnungen 10a, 10b im Zentralbereich 8a und/oder im Ringbereich 8b angeordnet sind. Im Ausführungsbeispiel ist der Zentralbereich 8a weiter vom Laufrad 5 entfernt, als der Ringbereich 8b. Es ist aber auch umgekehrt denkbar. Wesentlich ist, dass zwischen dem äußeren Rand 8a' des Zentralbereichs 8a und dem inneren Rand 8b' des Ringbereichs 8b zylindrische Ringspaltabschnitte 11 zwischen Verbindungsstegen 12 ausgebildet werden.

Über die parallel zur Laufradachse 5a ausgebildeten Verbindungsstege 12 sind der äußere Rand 8a' und der innere Rand 8b' miteinander verbunden. In den Ringspaltabschnitten 11 sind radiale Durchtrittsöffnungen 10c vorgesehen, deren Querschnitte größer als die Querschnitte der axialen Durchtrittsöffnungen 10a, 10b sind. Dies ermöglicht es, größere Verunreinigungen, wie Blätter oder dergleichen, welche nicht durch die kleineren axialen Durchtrittsöffnungen 10a, 10b passen, durch die radialen Durchtrittsöffnungen 10c einzusaugen. Die Höhe h der radialen Durchtrittsöffnungen 10c kann dabei im Wesentlichen der maximalen Quererstreckung der größten axialen Durchtrittsöffnung entsprechen.

Die radialen und axialen Durchtrittsöffnung sollten in ihrer Erstreckung so bemessen sein, dass zuverlässig ein Eindringen von Fingern auch von Kindern in den Laufradbereich verhindert werden kann, um Verletzungen zu vermeiden.

Mit d ist der Durchmesser des Zentralbereichs 8a, mit D der größte Durchmesser des Ringbereichs 8b bezeichnet. Der Durchmesser d des Zentralbereich 8a ist etwas größer als der halbe Durchmesser D des Ringbereichs 8b.

Die Durchtrittsöffnungen 10a, 10b des Zentralbereichs 8a und des Ringbereichs 8b können unterschiedlich groß oder mit unterschiedlicher Dichte (Anzahl pro Flächeneinheit) ausgebildet sein. Alternativ oder zusätzlich können der Zentralbereich 8a oder der Ringbereich 8b zumindest abschnittsweise geschlossen ausgebildet sein, um gezielte Druckdifferenzen zu erzeugen und somit die Saugwirkung in einzelnen Bereichen zu optimieren.

Im Umfangsbereich der Eintrittsöffnung 6 sind mehrere in Umfangsrichtung voneinander beabstandete Stützelemente 13 angeordnet. Die Stützelemente 13 können durch Gleiter, Rollern, Bürsten oder dergleichen gebildet sein.

Der Unterwasserreiniger 1 kann über die Führungsstange 14 entlang des Bodens des Pools geführt werden. Dadurch, dass das Laufrad 5 unmittelbar an das Schutzgitter 8 anschließend im Bereich der Eintrittsöffnung 6 angeordnet ist, kann eine hohe Reinigungswirkung erzielt werden.

## Patentansprüche

1. Unterwasserreiniger (1) für ein Schwimmbad, mit einem Gehäuse (2), in welchem eine Pumpe (3) mit einem Elektromotor (4) und einem Laufrad (5) angeordnet ist, wobei das Gehäuse (2) eine Eintrittsöffnung (6) und eine Austrittsöffnung (7) aufweist, und wobei die Laufradachse (5a) normal zum Öffnungsquerschnitt der Eintrittsöffnung (6) angeordnet ist, und wobei das Laufrad (5) unmittelbar im Bereich der Eintrittsöffnung (6) angeordnet ist, wobei der Abstand (a) zwischen Laufrad (5) und Eintrittsöffnung (6) maximal dem Laufradradius (r) entspricht, **dadurch gekennzeichnet, dass** die Pumpe (3) eine batteriebetriebene Pumpe (3) ist und dass das Laufrad (5) der batteriebetriebenen Pumpe (3) als Axiallaufrad ausgebildet ist, dass die Austrittsöffnung (7) seitlich am Gehäuse (2) angeordnet ist, wobei an die seitliche Austrittsöffnung (7) ein Sammelbehälter anschließbar ist, und wobei die Hauptströmungsachse (7a) der Austrittsöffnung (7) quer zur Laufradachse (5a) angeordnet ist.

2. Unterwasserreiniger (1) nach Anspruch 1, **dadurch gekennzeichnet, dass** die Eintrittsöffnung (6) stromaufwärts des Laufrades (5) mit einem eine Anzahl an Durchtrittsöffnungen (10a, 10b, 10c) aufweisenden Schutzgitter (8) versehen ist, wobei vorzugsweise das Schutzgitter (8) innerhalb des Gehäuses (2) angeordnet ist.

3. Unterwasserreiniger (1) nach Anspruch 2, **dadurch gekennzeichnet, dass** das Schutzgitter (8) gestuft ausgebildet ist und zumindest zwei voneinander in Richtung der Laufradachse (5a) vom Laufrad (5) unterschiedlich beabstandete, vorzugsweise normal zur Laufradachse (5a) ausgebildete Bereiche aufweist, wobei das Schutzgitter (8) einen die Laufradachse (5a) schneidenden Zentralbereich (8a) und zumindest einen an das Gehäuse (2) grenzenden Ringbereich (8b) aufweist und wobei axiale Durchtrittsöffnungen (10a, 10b) im Zentralbereich (8a) und/oder im Ringbereich (8b) angeordnet sind.

4. Unterwasserreiniger (1) nach Anspruch 3, **dadurch gekennzeichnet, dass** zwischen dem äußeren Rand (8a') des Zentralbereichs (8a) und dem inneren Rand (8b') des Ringbereichs (8b) zumindest ein vorzugsweise zylindrischer Ringspaltabschnitt (11) ausgebildet ist, wobei vorzugsweise der äußere Rand (8a') und der innere Rand (8b') über zumindest einen vorzugsweise parallel zur Laufradachse (5a) ausgebildeten Verbindungssteg (12) miteinander verbunden sind.

5. Unterwasserreiniger (1) nach Anspruch 4, **dadurch gekennzeichnet, dass** der Ringspaltabschnitt (11) zumindest eine vorzugsweise ringsegmentförmige radiale Durchtrittsöffnung (10c) aufweist, wobei vorzugsweise die radiale Durchtrittsöffnung (10c) des Ringspaltabschnittes (11) einen größeren Querschnitt aufweist, als die größte axiale Durchtrittsöffnung (10a, 10b) des Zentralbereichs (8a) oder des Ringbereichs (8b).

6. Unterwasserreiniger (1) nach einem der Ansprüche 3 bis 5, **dadurch gekennzeichnet, dass** der Zentralbereich (8a) und der Ringbereich (8b) unterschiedlich große Durchtrittsöffnungen (10a, 10b) und/oder unterschiedliche Durchtrittsöffnungsdichten aufweisen.

7. Unterwasserreiniger (1) nach einem der Ansprüche 3 bis 6, **dadurch gekennzeichnet, dass** der Zentralbereich (8a) oder der Ringbereich (8b) - zumindest abschnittsweise - zumindest einen geschlossenen Wandbereich aufweist, vorzugsweise öffnungslos ausgebildet ist.

8. Unterwasserreiniger (1) nach einem der Ansprüche 2 bis 7, **dadurch gekennzeichnet, dass** die Durchtrittsöffnungen (10a, 10b, 10c) des Schutzgitters (8) - vorzugsweise des Zentralbereichs (8a) - und/oder des Ringbereichs (8b) und/oder des Ringspaltabschnitts (11) - über zumindest ein Steuerorgan verstellbar und/oder verschließbar ausgebildet sind.

9. Unterwasserreiniger (1) nach einem der Ansprüche 2 bis 8, **dadurch gekennzeichnet, dass** der - vorzugsweise mittlere - Durchmesser (d) des Zentralbereichs (8a) etwa dem halben Durchmesser (D) des Ringbereichs (8b) +/- 10%, entspricht.

10. Unterwasserreiniger (1) nach einem der Ansprüche 2 bis 9, **dadurch gekennzeichnet, dass** der Abstand zwischen Laufrad (5) und Zentralbereich (8a) größer ist, als zwischen Laufrad (5) und Ringbereich (8b).

11. Unterwasserreiniger (1) nach einem der Ansprüche 2 bis 9, **dadurch gekennzeichnet, dass** der Abstand zwischen Laufrad (5) und Zentralbereich (8a) kleiner ist, als zwischen Laufrad (5) und Ringbereich (8b).

12. Unterwasserreiniger (1) nach einem der Ansprüche 1 bis 11, **dadurch gekennzeichnet, dass** das Gehäuse (2) im Umfangsbereich der Eintrittsöffnung (6) mehrere in Umfangsrichtung voneinander beabstandete Stützelemente (13) aufweist, wobei vorzugsweise die Stützelemente (13) durch Gleiter, Rollern oder Bürsten gebildet sind.

13. Unterwasserreiniger (1) nach einem der Ansprüche 1 bis: 12, **dadurch gekennzeichnet, dass** die Hauptströmungsachse (7a) der Austrittsöffnung (7) normal zur Laufradachse (5a) angeordnet ist.

## Claims

1. Underwater cleaner (1) for a swimming pool, having a housing (2) in which a pump (3) with an electric motor (4) and an impeller (5) is arranged, wherein the housing (2) has an inlet opening (6) and an outlet opening (7), and wherein the impeller axis (5a) is arranged normal to the opening cross-section of the inlet opening (6), and wherein the impeller (5) is arranged directly in the region of the inlet opening (6), wherein the distance (a) between impeller (5) and inlet opening (6) corresponds at most to the impeller radius (r), **characterised in that** the pump (3) is a battery-operated pump (3), and **in that** the impeller (5) of the battery-operated pump (3) is designed as an axial impeller, **in that** the outlet opening (7) is arranged laterally on the housing (2), wherein a collecting container is connectable to the lateral outlet opening (7), and wherein the main flow axis (7a) of the outlet opening (7) is arranged transversely to the impeller axis (5a).

2. Underwater cleaner (1) according to claim 1, **characterised in that** the inlet opening (6) upstream of the impeller (5) is provided with a protective grid (8) having a number of passage openings (10a, 10b, 10c), wherein preferably the protective grid (8) is arranged inside the housing (2).

3. Underwater cleaner (1) according to claim 2, **characterised in that** the protective grid (8) is designed in a stepped manner and has at least two regions which are spaced at different distances from one another in the direction of the impeller axis (5a) from the impeller (5) and are preferably formed normal to the impeller axis (5a), wherein the protective grid (8) has a central region (8a) intersecting the impeller axis (5a) and at least one annular region (8b) adjoining the housing (2), and wherein axial passage openings (10a, 10b) are arranged in the central region (8a) and/or in the annular region (8b).

4. Underwater cleaner (1) according to claim 3, **characterised in that** at least one preferably cylindrical annular gap section (11) is formed between the outer edge (8a') of the central region (8a) and the inner edge (8b') of the annular region (8b), wherein preferably the outer edge (8a') and the inner edge (8b') are connected to one another via at least one connecting web (12) preferably formed parallel to the impeller axis (5a).

5. Underwater cleaner (1) according to claim 4, **characterised in that** the annular gap section (11) has at least one preferably annular-segment-shaped radial passage opening (10c), wherein preferably the radial passage opening (10c) of the annular gap section (11) has a larger cross-section than the largest axial passage opening (10a, 10b) of the central region (8a) or of the annular region (8b).

6. Underwater cleaner (1) according to one of claims 3 to 5, **characterised in that** the central region (8a) and the annular region (8b) have differently sized passage openings (10a, 10b) and/or different passage opening densities.

7. Underwater cleaner (1) according to one of claims 3 to 6, **characterised in that** the central region (8a) or the annular region (8b) - at least in sections - has at least one closed wall region, preferably formed without an opening.

8. Underwater cleaner (1) according to one of claims 2 to 7, **characterised in that** the passage openings (10a, 10b, 10c) of the protective grid (8) - preferably of the central region (8a) - and/or of the annular region (8b) and/or of the annular gap section (11) - are designed to be adjustable and/or closable via at least one control member.

9. Underwater cleaner (1) according to one of claims 2 to 8, **characterised in that** the - preferably mean - diameter (d) of the central region (8a) corresponds approximately to half the diameter (D) of the annular region (8b) +/- 10%.

10. Underwater cleaner (1) according to one of claims 2 to 9, **characterised in that** the distance between impeller (5) and central region (8a) is greater than between impeller (5) and annular region (8b).

11. Underwater cleaner (1) according to one of claims 2 to 9, **characterised in that** the distance between impeller (5) and central region (8a) is smaller than between impeller (5) and annular region (8b).

12. Underwater cleaner (1) according to one of claims 1 to 11, **characterised in that** the housing (2) has a plurality of support elements (13) spaced apart from one another in the circumferential region of the inlet opening (6), wherein preferably the support elements (13) are formed by sliders, rollers or brushes.

13. Underwater cleaner (1) according to one of claims 1 to 12, **characterised in that** the main flow axis (7a) of the outlet opening (7) is arranged normal to the impeller axis (5a).

## Revendications

1. Dispositif de nettoyage immergé (1) pour une piscine, comportant un boîtier (2) logeant une pompe (3) avec un moteur électrique (4) et un rotor (5),
le boîtier (2) ayant un orifice d'entrée (6) et un orifice de sortie (7),
l'axe (5a) du rotor étant perpendiculaire à la section ouverture de l'orifice d'entrée (6), et
le rotor (5) est directement situé dans la zone de l'orifice d'entrée (6),
la distance (a) entre le rotor (5) et l'orifice d'entrée (6) correspond au maximum au rayon (r) du rotor,
dispositif **caractérisé en ce que**
la pompe (3) est une pompe (3) alimentée par batterie, et
le rotor (5) de la pompe (3) alimentée par batterie est un rotor axial, l'orifice de sortie (7) est situé latéralement sur le boîtier (2),
un collecteur peut être raccordé à l'orifice de sortie latérale (7), et
l'axe principal (7a) du flux dans l'orifice de sortie (7) est orienté transversalement à l'axe (5a) du rotor.

2. Dispositif de nettoyage immergé (1) selon la revendication 1,
**caractérisé en ce qu'**
en amont du rotor (5), l'orifice d'entrée (6) comporte une grille protectrice (8) comportant un certains nombres d'orifices de passage (10a, 10b, 10c), la grille protectrice (8) étant de préférence à l'intérieur du boîtier (2).

3. Dispositif de nettoyage immergé (1) selon la revendication 2,
**caractérisé en ce que**
la grille protectrice (8) est de forme étagée et comporte au moins deux zones écartées différemment l'une de l'autre dans la direction de l'axe (5a) du rotor (5), les zones étant de préférences normales à l'axe (5a) du rotor, la grille protectrice (8) ayant une zone centrale (8a) comprend l'axe (5a) du rotor et au moins une zone annulaire (8b) adjacente au boîtier (2), et les orifices de passage (10a, 10b) axiaux sont dans la zone centrale (8a) et/ou dans la zone annulaire (8b).

4. Dispositif de nettoyage immergé (1) selon la revendication 3,
caractérisé en qu'
au moins un segment d'intervalle annulaire (11) de préférence cylindrique, est réalisé entre le bord extérieur (8a') de la zone centrale (8a) et le bord intérieur (8b') de la zone annulaire (8b),
de préférence le bord extérieur (8a') et le bord intérieur (8b') sont reliés par un gradin de liaison (12) qui est au moins de préférence parallèle à l'axe (5a) du rotor.

5. Dispositif de nettoyage immergé (1) selon la revendication 4,
**caractérisé en ce que**
le segment d'intervalle annulaire (11) comporte au moins un orifice de passage (10c) radial, de préférence en forme de segment annulaire, l'orifice de passage radial (10c) du segment d'intervalle annulaire (11) ayant de préférence une section plus grande que celle de l'orifice de passage axial (10a, 10b) le plus grand de la zone centrale (8a) ou de la zone annulaire (8b).

6. Dispositif de nettoyage immergé (1) selon l'une des revendications 3 à 5,
**caractérisé en ce que**
la zone centrale (8a) et la zone annulaire (8b) ont des orifices de passage (10a, 10b) de tailles différentes et/ou des densités d'orifices de passage différentes.

7. Dispositif de nettoyage immergé (1) selon l'une des revendications 3 à 6,
**caractérisé en ce que**
la zone centrale (8a) ou la zone annulaire (8b) comporte au moins une zone de paroi fermée, de préférence sans ouverture.

8. Dispositif de nettoyage immergé (1) selon les revendications 2 à 7,
**caractérisé en ce que**
les orifices de passage (10a, 10b, 10c) de la grille protectrice (8) et/ou de préférence de la zone centrale (8a) et/ou la zone annulaire (8b) et/ou le segment d'intervalle annulaire (11) sont réglables et/ou peuvent être fermés par au moins un organe de commande.

9. Dispositif de nettoyage immergé (1) selon les revendications 2 à 8,
**caractérisé en ce que**
le diamètre (d) de préférence médian de la zone centrale (8a) correspond sensiblement à la moitié du diamètre (D) de la zone annulaire (8b) à +/-10% près.

10. Dispositif de nettoyage immergé (1) selon les revendications 2 à 9,
**caractérisé en ce que**
la distance entre le rotor (5) et la zone centrale (8a) est plus grande que celle entre le rotor (5) et la zone annulaire (8b).

11. Dispositif de nettoyage immergé (1) selon l'une des revendications 2 à 9,
**caractérisé en ce que**
la distance entre le rotor (5) et la zone centrale (8a) est plus petite que celle entre le rotor (5) et la zone annulaire (8b).

12. Dispositif de nettoyage immergé (1) selon l'une des revendications 1 à 11,
**caractérisé en ce que**
dans la zone périphérique de l'orifice d'entrée (6), le boîtier (2) comporte plusieurs éléments d'appui (13) écartés les uns des autres dans la direction périphérique et de préférence les éléments d'appui (13) sont des coulisseaux, des galets ou des brosses.

13. Dispositif de nettoyage immergé (1) selon l'une des revendications 1 à 12,
**caractérisé en ce que**
l'axe de principal de flux (7a) de l'orifice de sortie (7) est normal à l'axe (5a) du rotor.
